# EUROPÄISCHE PATENTSCHRIFT

(11) **EP 0 418 622 B1**
(45) Veröffentlichungstag und Bekanntmachung des Hinweises auf die Patenterteilung: **30.11.1994**
(21) Anmeldenummer: 90116818.7
(22) Anmeldetag: 01.09.1990
(51) Int. Cl.: C07C 7/08

(54) **Verfahren zur Abtrennung von Aromaten**
Method for the separation of aromatics
Procédé pour la séparation de composés aromatiques

(30) Priorität: 16.09.1989 DE 3930992
(43) Veröffentlichungstag der Anmeldung: 27.03.1991
(73) Patentinhaber: EC ERDÖLCHEMIE GMBH, D-50769 Köln (DE)
(72) Erfinder: Jeschke, Manfred, D-4047 Dormagen 1 (DE); Krämer, Hans-Joachim, Dr., D-4047 Dormagen 1 (DE); Michel, Jörg-Uwe, D-4047 Dormagen 1 (DE); Vechtel, Hermann, D-4047 Dormagen 5 (DE)
(74) Vertreter: Zobel, Manfred, Dr.

(56) Entgegenhaltungen:
- EP-A- 0 046 876
- EP-A- 0 155 992
- EP-A- 0 248 114
- BE-A- 767 693
- DE-A- 1 568 940
- US-A- 4 556 404
- SIEMENS REVIEW Bd. 45, No. 7, Juli 1978, Seiten 328 - 330; HERBERT BALL:'Process chromatographs for use in the production of pure benzene.'

## Beschreibung

Die Erfindung betrifft ein Verfahren zur Abtrennung und gleichzeitigen Reindarstellung von Aromaten aus aromatenhaltigen Kohlenwassrstoffen. Ausgangsmaterialien sind Gemische von aromatischen und nichtaromatischen Kohlenwasserstoffen, aus denen die reinen Aromaten wegen der Siedelage und wegen der Bildung von azeotropen Gemischen durch einfache thermische Destillation nicht oder nur unter unangemessen hohem Aufwand getrennt werden können. Als abzutrennende Aromaten seien beispielsweise Benzol, Toluol und die Xylol-Isomeren, sowohl gemeinsam als auch einzeln, genannt. Aufzutrennende Gemische solcher Art fallen beispielsweise in Raffinerien und petrochemische Anlagen an.

Es ist bekannt, daß die Aromaten von den Nichtaromaten durch Extraktivdestillation mit einem selektiven Lösungsmittel abgetrennt werden können (DE-AS 15 68 940).

Als selektive Lösungsmittel für diese Trennaufgabe werden in der Technik beispielsweise angewandt: N-substituierte Morpholine, wie N-Formyl-Morpholin (NFM); N-substituierte Pyrrolidone, wie N-Methyl-Pyrrolidon (NMP); Tetrahydrothiophen-dioxid (Sulfolan); Dimethylformamid (DMF). Für den Fall, das solche selektiven Lösungsmittel beispielsweise mit Wasser oder Methanol mischbar sind, sind solche Gemische auch bereits eingesetzt worden.

Bei einer solchen Extraktivdestillation werden die nicht extrahierten Nichtaromaten gasförmig am Kopf der Extraktivdestillationskolonne abgezogen, während ein Gemisch aus dem selektiven Lösungsmittel und dem Aromaten als Sumpfprodukt entnommen werden. Dieses Sumpfprodukt wird einer nachgeschalteten Kolonne (Stripper) zugeführt, wo durch Destillation der Reinaromat als Kopfprodukt und das regenerierte selektive Lösungsmittel als Sumpfprodukt entnommen werden. Anhand der beigefügten Figur sei ein solches Verfahren beispielhaft erläutert:
Die Figur zeigt folgende Apparate:
Eine Extraktivdestillationskolonne (I), eine Raffinatkolonne (II), einen Stripper (III), zwei Kondensatoren (IV) und (V), einen Kühler (VI), zwei Sumpfumlauferhitzer (VII) und (VIII) und drei Wärmeaustauscher (IX), (X) und (XI).

Die Figur zeigt folgende Stoffströme:
Das einzusetzende Gemisch aus Aromaten und Nichtaromaten (1), das einzusetzende (regenerierte) selektive Lösungsmittel (2), das gasförmig entnommene Raffinat (3), den flüssigen Raffinatrückfluß (4), die Raffinatentnahme (5), das mit dem (den) extrahierten Aromaten beladene selektive Lösungsmittel (6), den (die) gasförmigen Aromaten (7), den Rückfluß des (der) Aromaten (8), die Aromatenentnahme (9).

Das Verfahren sei anhand der Figut wie folgt kurz beschrieben:
Das Einsatzgemisch (1) wird mit einer Temperatur dicht unterhalb seines Siedepunktes unter den Betriebsbedingungen von (I) in (I) eingespeist. Das selektive Lösungsmittel (2) wird am Kopf von (I) zugeführt. Es fließt über die Einbauten von (I) nach unten, wobei es die Aromaten aufnimmt. Die nichtaromatischen Kohlenwasserstoffe gelangen gasförmig, beispielsweise durch einen Kaminboden nach (II), wo das als Kopfprodukt zu entnehmende Raffinat von etwa mitgerissenen Lösungsmitteldämpfen befreit wird. (II) kann direkt mit (I) über den in Figur 1 gezeigten Kaminboden verbunden sein oder als völlig separate Kolonne in das Verfahren eingebunden sein. Zur Entfernung des selektiven Lösungsmittels aus dem Raffinat wird ein Teil als Rückfluß (4) auf den Kopf von (II) zurückgeleitet; der Rest wird als weitgehend aromatenfreies Raffinat (5) entnommen. Das flüssige Sumpfprodukt von (I) besteht aus dem selektiven Lösungsmittel und dem (den) darin gelösten Aromaten (6). (6) wird in die Mitte von (III) eingespeist und dort destillativ in Aromat(en) und selektives Lösungsmittel getrennt. Der (die) Aromat(en) (7) wird (werden) in (V) kondensiert, zum Teil als Rückfluß (8) auf den Kopf von (III) gegeben und zum Teil als Reinaromat(en) (9) entnommen. Das regenierte selektive Lösungsmittel wird am Sumpf von (III) entnommen, zum Teil über den Sumpfumlauf-Erhitzer (VIII) umgepumpt und zum Teil als (2) über die Wärmeaustauscher (IX), (X) und gegebenenfalls (XI) sowie einen Kühler (VI) erneut (I) zugeführt. Auf diese Weise wird die über (VIII) in das Verfahren eingebrachte Heizenergie genutzt, um über (IX) den Energiebedarf von (I) und über (X) den Energiebedarf von (II) zu decken. Zusätzlich kann fühlbare Wärme noch über (XI) an einen externen Verbraucher abgegeben werden. In (VI) wird schließlich die zur Einspeisung in (I) erforderliche Temperatur von (2) eingestellt.

Verfahrensabläufe der geschilderten Art haben sich seit Jahren in großtechnischen Anlagen bewährt. Es bestehen jedoch Wünsche nach weiterer Verbesserung solcher Verfahren: Das Kopfprodukt der Raffinatkolonne (II) ist eine wertvolle Mischkomponente für die Herstellung von Vergaserkraftstoffen. Da künftig weitere Restriktionen bezüglich des Restaromatengehaltes (insbesondere des Benzolgehaltes) im Vergaserkraftstoff zu erwarten sind, ist es notwendig, den restlichen Aromatengehalt im Raffinat so weit wie möglich zu senken. Des weiteren wird an die Reinheit der weiterzuverarbeitenden Aromaten (restlicher Gehalt an Nichtaromaten) eine immer höhere Forderung gestellt, die weitere Verfahrensverbesserungen fordern. Neben der Entaromatisierung des Raffinats und der damit verbundenen Ausbeuteverbesserung sowie der Herstellung hochreiner Aromaten ist es ein weiteres Ziel, die Trennung der Aromaten von den Nichtaromaten mit möglichst geringem Energieaufwand zu erreichen.

Es hat sich herausgestellt, daß der Gehalt an Aromaten im Raffinat durch die Temperatur und die Menge des in der Extraktivdestillationskolonne eingesetzten Lösungsmittels beeinflußt werden. In der Praxis hat sich eine Aufgabetemperatur für das selektive Lösungsmittel bewährt, die oberhalb der Arbeitstemperatur der Extraktivkolonne an der Einspeisestelle liegt. Bei weiterer Temperaturabsenkung des selektiven Lösungsmittels verringert sich zwar der Aromatengehalt im Raffinat, gleichzeitig löst sich jedoch ein höherer Raffinatanteil im Lösungsmittel, der nur durch eine höhere Verdampfungsrate im Sumpfumlauf der Extraktivdestillationskolonne kompensiert werden kann. Ähnliche Effekte werden durch die Erhöhung der Lösungsmittelmenge bewirkt. In beiden Fällen ist ein deutlich höherer Energieverbrauch und ein Stauen der liquiden Phase in der Kolonne und damit eine instabile Fahrweise der Kolonne festzustellen, die leicht zu einem plötzlichen starken Ansteigen des Nichtaromatengehaltes im Sumpf der Extraktivdestillationskolonne führen können. Eine Verringerung der Menge des selektiven Lösungsmittels führt andererseits zu einer ungenügenden Ausbeute an Aromaten und zu einem Durchschlagen von restlichen Aromaten in das Raffinat.

Es wurde nun ein Verfahren zur Abtrennung von Aromaten aus Aromaten enthaltenden Kohlenwasserstoffen durch Extraktivdestillation unter Verwendung eines selektiven Lösungsmittels gefunden, daß dadurch gekennzeichnet ist, das das selektive Lösungsmittel mit einer Temperatur in die Extraktivdestillationskolonne eingespeist wird, die gleich der an der Einspeisestelle bis 40°C unter der an der Einspeisungsstelle in der Kolonne herrschenden Temperatur liegt, und daß gleichzeitig die Menge des Lösungsmittels um 10 bis 50 % der Standardmenge des Lösungsmittels vermindert wird, wobei die Absenkung der Lösungsmitteltemperatur und die Verminderung der Lösungsmittelmenge in direkter Korrelation zueinander stehen.

Da das selektive Lösungsmittel in vielen Fällen auf den obersten Boden der Extraktivdestillationskolonne gegeben wird, handelt es sich bei der Temperatur, die an der Einspeisungsstelle in der Kolonne herrscht, im allgemeinen um die Kondensationstemperatur des Raffinats.

In bevorzugter Weise beträgt die Absenkung der Lösungsmitteltemperatur 5 bis 40°C und die Verminderung der Lösungsmittelmenge 15 bis 45 % der genannten Standardmenge, wobei beide Werte direkt miteinander korrelieren.

Die Standardmenge an Lösungsmittel, auf die sich die Verminderung bezieht, ist von der jeweiligen Selektivität dieser Lösungsmittel abhängig. Diese Zusammenhänge sind dem Fachmann bekannt. Für die Abtrennung von Benzol kommen beispielsweise beim Einsatz von NMP 5,5 - 7,5 t/t Benzol, vielfach 5,7 - 6,5 t NMP/t Benzol, in Frage.

Für den Fall, daß die Extraktivdestillationskolonne bei vermindertem Druck betrieben wird, kann die maximale Absenkung der Lösungsmitteltemperatur geringer sein als bei Normaldruck.

In bevorzugter Weise werden von den vorgenannten selektiven Lösungsmitteln N-substituierte Morpholine, N-substituierte Pyrrolidone, Tetrahydrothiophen-dioxid, DMF oder ein Gemisch mehrerer von ihnen eingesetzt, in besonders bevorzugter Weise N-Formyl-morpholin oder N-Methyl-pyrrolidon (NMP).

Das erfindungsgemäße Verfahren wird in besonderer Weise auf die gemeinsame Gewinnung von Benzol, Toluol und dem Xylol-Isomeren (BTX-Aromaten), auf die gemeinsame Gewinnung von Benzol und Toluol und auf die Gewinnung von Benzol aus entsprechenden Destillationsschnitten angewandt; in besonders bevorzugter Weise wird das erfindungsgemäße Verfahren auf die Gewinnung von Benzol aus einem sogenannten Benzolschnitt angewandt. Hierbei wird in besonderer Weise auf den Einsatz von NMP bei der Benzolgewinnung abgestellt.

Bei der Gewinnung von Benzol aus einem Benzolschnitt unter Verwendung von NMP hat sich eine empirische Formel bewährt, in der die Lösungsmittelmenge L in t/h, die Lösungsmitteltemperatur T an der Einspeisungsstelle in °C und die Benzolproduktion E in t/h für eine Benzolproduktion von 5 - 50 t/h, bevorzugt von 10 - 30 t/h, wie folgt verknüpft sind:

$\text{L = a · T + b · E - c,}$

worin die Faktoren Werte von
a = 1,1 - 1,2,
b = 3,5 - 4,5 und
c = 20 - 40 annehmen.

Die Extraktivdestillation und die Regeneration des Lösungsmittels im Stripper können grundsätzlich unter Normaldruck durchgeführt werden. In bevorzugter Weise werden sie aber unabhängig voneinander unter vermindertem Druck durchgeführt. Bei der Benzolabtrennung wählt man vorteilhafterweise für die Extraktivdestillationskolonne Betriebsdaten im Bereich von 150 - 400 mbar und 35 - 65°C Kopftemperatur.

In vorteilhafter Weise wird die Absenkung der Temperatur des einzuspeisenden selektiven Lösungsmittels, ausgehend von einer herkömmlichen Fahrweise, in kleinen Schritten abgesenkt, um die stabile Fahrweise der Kolonne beizubehalten. Im gleichen Maße wird die Lösungsmittelmenge verringert.

Bei der Anwendung des erfindungsgemäßen Verfahrens lassen sich folgende Vorteile erzielen:
1. Der Restaromatengehalt im Raffinat wird deutlich gesenkt. Beispielsweise sank in einer großtechnischen Anlage zur Benzolgewinnung aus einer durch Destillation von Pyrolyse-Benzin erhaltenen Benzolfraktion der Benzolgehalt des Raffinats von 5 auf 2 Vol.-% ab.
2. Der spezifische Energieverbrauch, ausgedrückt durch die Summe der Energieverbräuche der Extraktivdestillationskolonne, der Raffinatkolonne und des Strippers und bezogen auf die Aromatenproduktion, verringerte sich ebenfalls. In dem unter 1. geschilderten Fall ergab sich ein reduzierter spezifischer Dampfverbrauch um 0,1 t Dampf/t Aromat.
3. Die Fahrweise der Extraktivdestillationskolonne ist ruhiger. Es kann jeder gewünschte Nichtaromatengehalt im Reinaromat eingestellt werden, d.h die Spezifikationsgrenze des Reinaromaten kann sehr eng angefahren werden.
4. Durch den geringeren Lösungsmittelumlauf wird eine Entlastung des Strippers und damit eine bessere Ausheizung des Lösungsmittels erreicht.

### Beispiele

In den folgenden Vergleichen wurde in einer großtechnischen Anlage ein vorhydrierter und entschwefelter Benzoldestillationsschnitt eines Pyrolyse-Benzins in einer Extraktivdestillationsapparatur gemäß der Figur eingesetzt. Als selektives Lösungsmittel wurde NMP verwendet. Die angestrebte und erreichte Spezifikationsforderung betrug maximal 300 ppm Nichtaromaten in dem über Kopf des Strippers abgezogenen Benzol. Die als Fall A aufgeführten Betriebsdaten entstammen Betriebsversuchen vor der Realisierung des erfindungsgemäßen Verfahrens; die als Fall B aufgeführten Daten entsprechen den Änderungen gemäß erfindungsgemäßem Verfahren. Es wurde jeweils unter zwei verschiedenen Belastungen gearbeitet. Die unten angegebenen, nicht genau gleichen Zahlen entsprechen den betrieblichen Gegebenheiten, unter denen die Experimente durchgeführt werden mußten (abweichender Benzolgehalt, abweichender Kopfdruck u.a.).

Im erfindungsgemäßen Fall B wurden die Lösungsmitteltemperatur und die Lösungsmittelmenge bei aufrechterhaltenem Kopfdruck und damit aufrechterhaltener Temperatur in der Extraktivdestillationskolonne abgesenkt. Der Rückfluß auf die Raffinatkolonne konnte in der angegebenen Weise reduziert werden (Dampfeinsparung). Der Benzolgehalt im Raffinat sank beträchtlich ab. Ebenso wurde der Rückfluß auf den Stripper zurückgenommen (Dampfeinsparung). Das regenerierte selektive Lösungsmittel hatte einen geringeren Benzolgehalt. Trotz der geringeren Rückflußmengen ergab sich eine gleichbleibende Benzolspezifikation und eine verbesserte Raffinatreinheit. Insgesamt wurde die Energiezufuhr um die angegebene Menge verringert.

## Patentansprüche

1. Verfahren zur Abtrennung von Aromaten aus Aromaten enthaltenden Kohlenwasserstoffen durch Extraktivdestillation und der Verwendung eines selektiven Lösungsmittels, dadurch gekennzeichnet, daß das selektive Lösungsmittel mit einer Temperatur in die Extraktivdestillationskolonne eingespeist wird, die gleich der an der Einspeisestelle bis 40°C unter der an der Einspeisungsstelle in der Kolonne herrschenden Temperatur liegt, und daß gleichzeitig die Menge des Lösungsmittels um 10 bis 50 % der Standardmenge des Lösungsmittels vermindert wird, wobei die Absenkung der Lösungsmitteltemperatur und die Verminderung der Lösungsmittelmenge in direkter Korrelation zueinander stehen.

2. Verfahren nach Anspruch 1, dadurch gekennzeichnet, daß die Absenkung der Lösungsmitteltemperatur 5 bis 40°C und die Verminderung der Lösungsmittelmenge 15 bis 45 % betragen und beide Werte direkt miteinander korrelieren.

3. Verfahren nach Anspruch 1, dadurch gekennzeichnet, daß als selektives Lösungsmittel N-substituierte Morpholine, N-substituierte Pyrrolidone, Tetrahydrothiophen-dioxid, Dimethylformamid oder ein Gemisch mehrerer von ihnen eingesetzt werden.

4. Verfahren nach Anspruch 1, dadurch gekennzeichnet, das als Abtrennung von Aromaten die gemeinsame Abtrennung von Benzol, Toluol und den Xylol-Isomeren (BTX-Aromaten), die gemeinsame Abtrennung von Benzol und Toluol oder die Abtrennung von Benzol aus geeigneten Destillationsschnitten vorgenommen wird.

5. Verfahren nach Anspruch 4, dadurch gekennzeichnet, daß als Aromatenabtrennung die Gewinnung von Benzol aus einem Benzol-Destillationsschnitt vorgenommen wird.

6. Verfahren nach Anspruch 5, dadurch gekennzeichnet, daß bei der Abtrennung von Benzol mit N-Methylpyrrolidon als selektives Lösungsmittel gearbeitet wird.

7. Verfahren nach Anspruch 6, dadurch gekennzeichnet, daß die Lösungsmittelmenge L in t/h, die Lösungsmitteltemperatur T am Eingang in die Extraktivdestillationskolonne in °C und die Benzolproduktion E in t/h für eine Benzolproduktion von 5 - 50 t/h, bevorzugt von 10 - 30 t/h, in folgender Weise verknüpft ist:
$\text{L = a · T + b · E - c,}$
worin die Faktoren Werte von
a = 1,1 - 1,2,
b = 3,5 - 4,5 und
c = 20 - 40 annehmen.

8. Verfahren nach Anspruch 5, dadurch gekennzeichnet, daß die Extraktivdestillationskolonne mit einem Kopfdruck von 150 bis 400 mbar und einer Kopftemperatur von 35 bis 65°C betrieben wird.

## Claims

1. Process for separating off aromatic compounds from hydrocarbons containing aromatic compounds by extractive distillation with the use of a selective solvent, characterized in that the selective solvent is fed into the extractive distillation column at a temperature which is equal to the temperature prevailing at the feed site to 40°C below the temperature prevailing at the feed site in the column and in that, at the same time, the solvent feed rate is decreased by 10 to 50% of the standard solvent feed rate, the lowering of the solvent temperature and the reduction of the solvent feed rate being in direct correlation to each other.

2. Process according to Claim 1, characterized in that the lowering of the solvent temperature is 5 to 40°C and the reduction in the solvent feed rate is 15 to 45% and the two values are directly correlated with each other.

3. Process according to Claim 1, characterized in that selective solvent used is N-substituted morpholine, N-substituted pyrrolidones, tetrahydrothiophene dioxide, dimethylformamide or a mixture of a plurality thereof.

4. Process according to Claim 1, characterized in that the separation of aromatic compounds performed is the joint separation of benzene, toluene and the xylene isomers (BTX aromatics), the joint separation of benzene and toluene or the separation of benzene from suitable distillation cuts.

5. Process according to Claim 4, characterized in that the separation of aromatic compounds performed is the isolation of benzene from a benzene distillation cut.

6. Process according to Claim 5, characterized in that, in the separation of benzene, the selective solvent employed is N-methylpyrrolidone.

7. Process according to Claim 6, characterized in that the solvent feed rate L in t/h, the solvent temperature T at the entrance to the extractive distillation column in °C and the benzene production rate E in t/h, for a benzene production rate of 5-50 t/h, preferably 10-30 t/h, are linked in the following manner:
$\text{L = a · T + b · E - c,}$
in which the factors take values of
a = 1.1 - 1.2,
b = 3.5 - 4.5 and
c = 20 - 40.

8. Process according to Claim 5, characterized in that the extractive distillation column is operated with an overhead pressure of 150 to 400 mbar and an overhead temperature of 35 to 65°C.

## Revendications

1. Procédé de séparation de carbures aromatiques d'hydrocarbures contenant des carbures aromatiques par distillation extractive et utilisation d'un solvant sélectif, caractérisé en ce que le solvant sélectif est introduit dans la colonne de distillation extractive à une température égale à inférieure jusqu'à 40°C à la température régnant dans la colonne à l'endroit d'alimentation, et en ce que simultanément la quantité du solvant est diminuée de 10 à 50 % par rapport à la quantité standard de solvant, l'abaissement de la température du solvant et la diminution de la quantité de solvant étant en corrélation directe.

2. Procédé selon la revendication 1, caractérisé en ce que l'abaissement de la température du solvant est compris entre 5 et 40°C et la diminution de la quantité de solvant entre 15 et 45 % et les deux valeurs sont directement corrélées.

3. Procédé selon la revendication 1, caractérisé en ce qu'on utilise, comme solvant sélectif, des morpholines N-substituées, des pyrrolidones N-substituées, du dioxyde de tétrahydrothiophène, du diméthylformamide ou un mélange de plusieurs d'entre eux.

4. Procédé selon la revendication 1, caractérisé en ce qu'on procède à la séparation commune de benzène, de toluène et des isomères de xylène (carbures aromatiques BTX), à la séparation commune de benzène et de toluène ou à la séparation de benzène à partir de coupes de distillation appropriées en tant que séparation de carbures aromatiques.

5. Procédé selon la revendication 4, caractérisé en ce qu'on procède à l'extraction de benzène à partir d'une coupe de distillation de benzène en tant que séparation de carbures aromatiques.

6. Procédé selon la revendication 5, caractérisé en ce que lors de la séparation de benzène on utilise de la N-méthylpyrrolidone comme solvant sélectif.

7. Procédé selon la revendication 6, caractérisé en ce que la quantité de solvant L en t/h, la température du solvant T à l'entrée de la colonne de distillation extractive en °C et la production de benzène E en t/h pour une production de benzène comprise entre 5 et 50 t/h, de préférence entre 10 et 30 t/h, sont liées de la façon suivante :
$\text{L = a · T + b · E - c,}$
où les facteurs a, b, c prennent les valeurs
a = 1,1-1,2,
b = 3,5-4,5 et
c = 20-40.

8. Procédé selon la revendication 5, caractérisé en ce que la colonne de distillation extractive fonctionne pour une pression en tête comprise entre 150 et 400 mbar et une température en tête comprise entre 35 et 65°C.
